# DEMANDE DE BREVET EUROPEEN

(11) **EP 0 606 783 A1**
(43) Date de publication de la demande: **20.07.1994**
(21) Numéro de dépôt: 93400052.2
(22) Date de dépôt: 13.01.1993
(51) Int. Cl.: A61J 1/00, A61J 1/14

(54) **Embout goutte à goutte**

(71) Demandeur: KERPLAS SNC, F-76201 Dieppe Cédex (FR)
(72) Inventeur: Grégoire Jean-François, F-76370 Roux Mesnil Bouteilles (FR); Bonnelye Jean, F-76550 Offranville (FR)
(74) Mandataire: Jacobson, Claude

(57) **Abrégé**

L'invention concerne un embout (20) goutte à goutte adapté pour être fixé sur un récipient contenant un liquide pour assurer la distribution goutte à goutte du liquide, l'embout comportant un corps (22, 24) traversé par un canal d'écoulement (26, 28) débouchant d'une part sur une face d'extrémité interne du corps face à une ouverture du récipient et d'autre part sur une face d'extrémité externe (34) du corps. Un élément filtrant (32) porté par le corps est agencé transversalement par rapport au canal entre deux parties du corps fixées l'une à l'autre par surmoulage après mise en place de l'élément filtrant. La section de passage efficace de l'élément filtrant est choisie pour assurer un débit déterminé de liquide.

## Description

La présente invention concerne un embout goutte à goutte adapté pour être fixé sur un récipient contenant un liquide, notamment un produit pharmaceutique, du type décrit dans le préambule de la revendication 1.

Les embouts habituels comportent un corps adapté pour être fixé, par exemple, dans le goulot d'un flacon contenant un liquide. L'embout est traversé par un canal dont les dimensions transversales sont réduites, et le profil du canal est déterminé par le liquide contenu dans le flacon de manière à éviter une distribution par jet continu du liquide.

Avec de tels embouts, lorsque l'ensemble est débouché, le produit contenu dans le flacon se trouve en contact avec l'air ambiant, ce qui entraîne l'introduction de bactéries dans le produit.

Pour éviter le développement ou la survie de bactéries dans le produit, une solution consiste à mettre du bactéricide dans le produit.

IL s'avère que dans ce cas, les gouttes distribuées contiennent non seulement du produit actif mais également du bactéricide et le volume de liquide à distribuer est plus grand que celui nécessaire au traitement.

L'introduction de bactéricide augmente le coût du produit contenu dans le flacon, et n'assure pas une quantité constante de produit actif distribué dans chaque goutte.

Par ailleurs, dans le cas où le produit actif est obtenu par dissolution d'une poudre dans un solvant, la solution comporte des parties non solubilisées qui peuvent être évacuées à travers le canal de l'embout. Un tel phénomène est gênant et même dangereux dans certains cas, le contrôle de la quantité de produit actif distribué n'étant pas rigoureux.

Pour remédier à ces inconvénients, il a été proposé des embouts goutte à goutte équipés d'un filtre interdisant le passage de fines particules solides et/ou de bactéries entre l'intérieur et l'extérieur du flacon et inversement, et en particulier des embouts du type précité (voir par exemple FR-A-2 422 569).

Toutefois, aucune solution fiable permettant à très faible coût et sans danger de détérioration pour la membrane d'obtenir une étanchéité parfaite à la périphérie de l'élément filtrant, n'a encore été proposée.

L'invention a pour but de combler cette lacune et, à cet effet, elle a pour objet un embout goutte à goutte du type précité, caractérisé par la partie caractérisante de la revendication 1.

D'autres caractéristiques sont décrites dans les sous-revendications 2 à 8.

L'invention concerne également un récipient muni d'un embout tel que décrit ci-dessus.

La présente invention sera mieux comprise à la lecture de la description détaillée qui va suivre, faite à titre d'exemple et en référence aux dessins annexés sur lesquels :
- la Figure 1 est une vue partielle en coupe d'un embout selon l'art antérieur;
- la Figure 2 est une vue en coupe d'un premier mode de réalisation d'un embout selon l'invention;
- la Figure 3 est une vue analogue à la Figure 2 d'un second mode de réalisation d'une embout selon l'invention; et
- la Figure 4 est une vue en coupe selon la ligne IV-IV de la Figure 3.

Un embout 2 selon l'art antérieur (voir Figure 1) comporte un corps 4 à travers lequel est percé un canal 6 ouvrant d'une part sur une face d'extrémité interne 8 de l'embout située à l'intérieur du flacon et d'autre part sur une face d'extrémité externe 10 de l'embout.

La section de passage du canal au niveau de la face d'extrémité interne 8 est relativement petite, de l'ordre, par exemple, de 0,2 millimètres en diamètre.

Cette dimension est prédéterminée, en fonction du liquide contenu dans le flacon, pour obtenir un débit de liquide goutte à goutte prédéterminé.

La section de passage du canal 6 au niveau de la face d'extrémité externe 10 est d'une dimension prédéterminée fonction de la taille des gouttes désirées.

On obtient ainsi un canal s'évasant depuis la face d'extrémité interne 8 jusqu'à la face d'extrémité externe 10.

Sur la Figure 2, on a représenté un embout 20 selon l'invention.

Le corps de l'embout est constitué d'une première partie 22 et d'une seconde partie 24, situées dans le prolongement l'une de l'autre.

Un canal traverse l'embout 20, et comporte une première partie de canal 26 délimitée par la première partie 22 du corps et une seconde partie de canal 28 délimitée par la seconde partie 24 du corps.

La section de la seconde partie 28 de canal est plus petite que la section de la première partie 26 de canal, délimitant un épaulement 30 délimité extérieurement par une saillie circulaire 31.

Une membrane filtrante 32 est agencée transversalement entre les deux parties 26 et 28 du canal, sa périphérie étant appliquée contre l'épaulement 30 par la première partie 22 du corps et étant positionnée par la saillie 31.

La membrane 32 est une membrane à porosité ouverte, dont les portes ont un diamètre plus petit que 0,2 microns.

En d'autres termes, la membrane 32 interdit le passage de bactéries entre la première et la seconde parties de canal 26, 28 respectivement, et inversement.

Dans un tel embout, le débit, c'est-à-dire le nombre de gouttes distribuées pendant un laps de temps prédéterminé, est fonction de la viscosité du fluide contenu dans le flacon et de la section efficace de la membrane, c'est-à-dire de la section de membrane à travers laquelle le liquide traverse les pores de la membrane.

Dans le mode de réalisation représenté sur la Figure 2, la section efficace de la membrane est limitée par la section de passage de la deuxième partie 28 de canal adjacente à la membrane 32.

Comme dans l'art antérieur, la taille des gouttes est déterminée par la section de passage du canal 28 adjacente à la face d'extrémité externe 34 de l'embout.

Selon le produit utilisé, le débit goutte à goutte désiré et la taille des gouttes à obtenir, la seconde partie 28 du canal peut être cylindrique, comme représenté sur la Figure 2, ou avoir un profil s'évasant, ou autre.

Sur la Figure 3, on a représenté un deuxième mode de réalisation d'un embout 20 selon l'invention dans lequel la membrane 32 a été remplacée par un élément filtrant 42 composé d'au moins deux membranes filtrantes superposées à porosité ouverte.

L'une de ces membranes superposées est une membrane à porosité ouverte dont les pores ont un diamètre plus petit que 0,2 microns.

Pour obtenir le débit désiré, c'est-à-dire une section de passage efficace adaptée, on a agencé un passage 44 creusé dans l'épaulement 30.

Le passage 44 est constitué d'une gorge 45 (voir Figure 4) en spirale, ouverte sur sa face en contact avec l'élément filtrant 42, l'extrémité intérieure de la gorge en spirale communiquant avec la seconde partie de canal 28.

Dans cet agencement, le fluide s'écoule à travers la membrane non seulement dans la partie située en vis-à-vis de la seconde partie 28 de canal, mais également dans la partie en vis-à-vis du passage 44 puis dans la seconde partie de canal 28 (voir les flèches de la Figure 3). Le passage 44 constitue donc une partie de la section de passage efficace de l'élément filtrant.

Pour réaliser l'embout selon l'invention, on met en oeuvre les étapes consistant à :
- mouler par injection d'une matière plastique la seconde partie 24 du corps traversée par la seconde partie 28 de canal;
- mettre l'élément filtrant en appui contre la face d'extrémité de la seconde partie du corps constituant l'épaulement 30;
- positionner en tant qu'insert l'ensemble élément filtrant-seconde partie du corps dans un moule d'injection dont la cavité est adaptée pour la formation de la première partie 22 du corps;
- surmouler la première partie 22 du corps pour solidariser les deux parties du corps et l'élément filtrant, le surmoulage intéressant la périphérie de ce dernier et celle de la seconde partie 24 du corps.

## Revendications

1. Embout (20) goutte à goutte adapté pour être fixé sur un récipient contenant un liquide pour assurer la distribution goutte à goutte du liquide, embout du type comportant un corps en matière plastique traversé par un canal d'écoulement (26, 28) débouchant d'une part sur une face d'extrémité interne du corps face à une ouverture du récipient et d'autre part sur une face d'extrémité externe (34) du corps, un élément filtrant (32; 42) étant agencé transversalement par rapport au canal entre une première (22) et une seconde (24) parties du corps fixées l'une à l'autre après mise en place de l'élément filtrant sur l'une des parties, caractérisé en ce que les deux parties (22, 24) sont fixées l'une à l'autre par surmoulage.

2. Embout selon la revendication 1, caractérisé en ce que l'élément filtrant (32) est une membrane à porosité ouverte.

3. Embout selon la revendication 2, caractérisé en ce que les pores de la membrane possèdent une diamètre au plus égal à 0,2 microns pour empêcher le passage des bactéries.

4. Embout selon la revendication 1, caractérisé en ce que l'élément filtrant (42) comporte au moins deux membranes à porosité ouverte superposées.

5. Embout selon la revendication 4, caractérisé en ce que l'une des membranes possède des pores dont le diamètre est au plus égal à 0,2 microns.

6. Embout selon l'une quelconque des revendications précédentes, caractérisé en ce que la section de passage efficace de l'élément filtrant est délimitée par la section de la partie (28) de canal adjacente à la face de l'élément filtrant opposée à la face d'extrémité interne du corps.

7. Embout selon l'une quelconque des revendications précédentes, caractérisé en ce que la face de l'élément filtrant opposée à la face d'extrémité interne du corps est en appui sur une face annulaire (30) dans laquelle est creusée une gorge (44) ouverte en vis-à-vis de l'élément filtrant et communiquant avec la partie de canal (28) située à proximité de l'élément filtrant (42), entre ce dernier et la face d'extrémité externe du corps, l'ouverture de la gorge constituant une partie de la section de passage efficace de l'élément filtrant.

8. Embout selon la revendication 7, caractérisé en ce que la gorge (44) est une gorge en spirale.

9. Récipient muni d'un embout suivant l'une quelconque des revendications 1 à 8.
